# EUROPÄISCHE PATENTSCHRIFT

(11) **EP 1 943 460 B1**
(45) Veröffentlichungstag und Bekanntmachung des Hinweises auf die Patenterteilung: **22.01.2014**
(21) Anmeldenummer: 07703240.7
(22) Anmeldetag: 02.02.2007
(51) Int. Cl.: F21V 35/00, C11C 5/00

(54) **KERZE UMFASSEND EINEN DOCHT, EIN BRENNMATERIAL UND EINEN KERZENTELLER**
CANDLE COMPRISING A WICK, A FUEL AND A CANDLE HOLDER
BOUGIE COMPRENANT UNE MECHE, UN COMBUSTIBLE ET UN SUPPORT DE BOUGIE

(30) Priorität: 02.02.2006 DE 102006005256; 17.02.2006 DE 102006007864
(43) Veröffentlichungstag der Anmeldung: 16.07.2008
(73) Patentinhaber: GEBR. MÜLLER KERZENFABRIK AG, 47638 Straelen (DE)
(72) Erfinder: WINNEN, Martin, 47638 Straelen (DE); KLEWE, Herbert, 40223 Düsseldorf (DE)
(74) Vertreter: Leifert & Steffan
(86) Internationale Anmeldenummer: PCT/EP2007/000926
(87) Internationale Veröffentlichungsnummer: WO 2007/088068

(56) Entgegenhaltungen:
- EP-A1- 0 324 060
- EP-A1- 1 054 054
- CA-A1- 2 243 351
- DE-C1- 19 548 958
- FR-A- 1 062 746
- NL-A- 8 500 584
- US-A- 1 867 420
- US-A- 2 025 096
- US-A- 2 240 071
- US-A- 2 809 512
- US-A- 6 062 847
- US-A1- 2003 064 340
- US-A1- 2004 048 213

## Beschreibung

Die Erfindung betrifft Kerzen, insbesondere Kerzen, die auf oder in Trägern angeordnet sein können. Bei den Trägern kann es sich um brennbare Unterlagen oder brennbare Aufnahmeeinheiten, insbesondere Kerzenständer und florale Aufnahmeeinheiten wie z.B. Adventskränze und Gestecke, auf oder in denen die Kerzen angeordnet werden, handeln.

US 2,809,512 beschreibt Kerzenständer, die das vollständige Abbrennen der Kerze begünstigen, für verschiedene Kerzenformate geeignet sind und ein leichtes Austauschen der Kerzen ohne Reinigung des Kerzenständers erlauben. EP0324060 offenbart eine Kerze gemäß des Oberbegriffs des Anspruchs 1.

Von Kerzen geht eine Brandgefahr aus, die darauf beruht, dass die brennbare Unterlage bzw. Aufnahmeeinheit durch Kontakt mit der Kerzenflamme entzündet werden kann. Diese Brandgefahr wird vor allem im heruntergebrannten Zustand dadurch verursacht, dass der Docht der nahezu abgebrannten Kerze nicht in das flüssige Brennmaterial kippen und dort versiegen kann, wenn das Brennmaterial der nahezu heruntergebrannten Kerze ausläuft. In diesem Fall steht nun ein größerer Teil des Dochtes im Kontakt mit dem Luftsauerstoff und bewirkt eine Vergrößerung der Flamme, die auf das Trägermaterial übergreifen kann.

Im Stand der Technik sind deshalb Kerzenaufnahmevorrichtungen z.B. in Form von feuerfesten Kerzenbechern (Teelichthalter, Teelichtbecher, vor allem aus Glas oder Metall) bekannt, die die Kerzen vollständig aufnehmen und ein Auslaufen des flüssigen Brennmaterials verhindern und so die Brandgefahr speziell kurz vor dem Ausbrennen der Kerzen bei einem Auslaufen des Brennmaterials verhindern. Nachteilig ist jedoch, dass die bekannten Kerzenbecher durch das Aufnehmen der Kerze die ungestörte Sicht auf diese verhindern. Weiterhin verhindern die im Stand der Technik bekannten Kerzenbecher nicht ein z. B. durch eine Erschütterung verursachtes Verrutschen oder Verkippen, durch das einerseits die Kerzenflamme in die Nähe des Brenngutes gelangen oder andererseits das Wachs auslaufen kann, wodurch ein Brand begünstigt wird.

Dieses Problem wird im Stand der Technik durch Befestigungsvorrichtungen für Kerzen, bei denen mindestens ein Stift in das Brennmaterial am Kerzenfuß gestoßen wird und der so eine sichere Befestigung der Kerze auf dem Träger, insbesondere in Adventskränzen und Gestecken, gewährleistet, gelöst. Nachteilig ist jedoch, dass die

Haltestifte, die aus Gründen der Stabilität aus Metall bestehen, die Wärme gut leiten und so im herabgebrannten Zustand der Kerze löcher nahe der Durchstoßpunkte in die Standfläche der Kerze brennen können, durch die das flüssige Brennmaterial ausläuft. Die Flamme kann nun durch das Auslaufen des Brennmaterials auf den restlichen gesamten Docht übergreifen und entweder direkt oder durch ein Herabfallen in den Träger einen Brand verursachen.

Deswegen wurden Kerzenbefestigungsvorrichtungen, die einen Halter, einen Kerzenteller und einen Steckstift enthalten, entwickelt ("Safe Stick Candle" der Richard Wenzel GmbH & Co KG, Aschaffenburg). Bei dieser Kerzenbefestigungsvorrichtung verhindert ein Dochthalter das Umfallen des Dochts im flüssigen Brennmaterial bei nahezu vollständigem Abbrennen der Kerze. Weiterhin verhindert ein erhöhter Rand des Halters das Auslaufen des flüssigen Brennmaterials zu Ende der Kerzenbrenndauer. Durch beides wird das Selbstverlöschen der Kerze zu Ende der Brenndauer erreicht und die Entstehung eines Brandes vermieden, so dass die Befestigungsvorrichtung samt Kerze auch ohne Brandgefahr auch auf bzw. in brennbare Träger eingebracht werden kann. Nachteilig ist jedoch zum einen, dass diese Einheit aus Steckstift und Kerzenteller hohe Kosten in der Produktion verursacht. Weiterhin ist der Kerzenteller zusammen mit dem Steckstift vor Gebrauch an der Kerze zu befestigen und es wird so ein zusätzlicher Arbeitsschritt zu Befestigung des Kerzentellers erforderlich. Schließlich ist die Verwendung der Kerzenbefestigungsvorrichtung auf Kerzen mit einer speziellen Ausfräsung zur Aufnahme des erhöhten Halterrandes beschränkt, so dass der Konsument gezwungen ist, auf die wegen der zusätzlichen Erzeugung der Ausfräsung im Vergleich zu anderen teureren Kerzen zurückzugreifen.

Aufgabe der vorliegenden Erfindung ist es also, ein Selbstverlöschen der Flamme von Kerzen nahe dem Ablauf der Brenndauer auch auf oder in brennbaren Trägern zu gewährleisten, ohne einen Kerzenteller an der Kerze befestigen zu müssen, der im Gebrauchszustand der Kerze sichtbar ist.

Diese Aufgabe wird gelöst durch einen Kerzenteller, der in einer den Docht, das Brennmaterial und den Kerzenteller umfassenden Kerze eine in dem Bereich der Standfläche der Kerze angeordnete Platte darstellt. Der plattenförmige Kerzenteller bewirkt eine Separation von abgelaufenem Brennmaterial und dem Docht und entzieht dem brennenden Docht somit den Brennstoff. Dadurch, dass die Platte in dem Bereich der Standfläche der Kerze angebracht ist, ist sie im Gebrauchszustand der Kerze weitestgehend nicht sichtbar.

Vorzugsweise besitzt die Platte eine Oberfläche, die nicht größer als die Standfläche der Kerze ist. Weiterhin entspricht die Form der Platte vorzugsweise der Standflächenform der Kerze. Besonders bevorzugt sind Platte und Standfläche der Kerze kreisförmig. Dadurch ist gewährleistet, dass die Platte im Gebrauchszustand der Kerze nicht nur weitestgehend, sondern bis kurz vor dem Abbrennen der Kerze vollständig unsichtbar ist und trotzdem ihre Funktion optimal erfüllt.

Der Kerzenteller kann auf dem Brennmaterial an der Standfläche der Kerze angeordnet sein. Dadurch ist eine einfache Erzeugung der erfindungsgemäßen Kerze aus dem Kerzenteller und dem Brennmaterial samt Docht, z.B. durch ein Verpressen nach Erzeugen der Kerze, möglich. Der Kerzenteller kann jedoch auch durch Aufkleben angebracht werden. Derartig angeordnete Kerzenteller sind von der Standflächenseite der Kerze aus sichtbar und können deswegen mit einem Hinweis auf ihre Funktion für den Verbraucher (z. B. durch Beschriften oder Bekleben mit einem entsprechenden Etikett oder Prägen) gekennzeichnet werden. Der Kerzenteller ist in dem Bereich der Standfläche der Kerze in das Brennmaterial integriert. So ist der Kerzenteller nicht einmal von unterhalb der Standfläche zu erkennen. Der Kerzenteller kann nicht nur bei oder nach dem Pressen einer Kerze, sondern auch bei oder nach der Herstellung einer Kerze nach einem anderen Verfahren (z. B. Gießen, Ziehen oder Tunken) eingebracht werden. Der Kerzenteller wird auf dem Kerzenrohling vor dem Aufbringen einer Tauchwachsschicht angeordnet. Die Anordnung auf dem Kerzenrohling kann dabei durch Verpressen mit dem Kerzenrohling, insbesondere beim Abschluss des Pressvorgangs zur Erzeugung des Kerzenrohlings, oder bei oder nach dem Gießen des Kerzenrohlings erfolgen. Das Aufbringen der Tauchwachsschicht kann der Erzeugung einer bestimmten optischen Erscheinung der Kerze, insbesondere eine bestimmten Farbe, dienen. Die Tauchwachsschicht kann jedoch auch weiß oder farblos sein.

Vorzugsweise. Der Kerzenteller besteht aus Aluminium. Durch die Verwendung von Aluminium zur Erstellung des Kerzentellers wird gewährleistet, dass ein geringer Materialaufwand zur Erzeugung der Kerzenteller erforderlich ist, da Aluminium wegen seiner hohen Dehnbarkeit sehr dünn auswalzbar ist. Weiterhin hat die Verwendung von Aluminium den Vorteil, dass die fertige Kerze wegen des geringen Eigengewichts des Aluminiums ein nur unwesentlich verändertes Gewicht im Vergleich zu anderen, den Kerzenteller nicht enthaltenden Kerzen aufweist. Schließlich ist Aluminium auch wegen seiner hohen Dehnbarkeit mit Steckverbindematerial, wie z.B. Befestigungsstiften, leicht zu durchstoßen. So können die erfindungsgemäßen Kerzen mit einem Aluminiumkerzenteller einfach mit Steckverbindematerial, mit dem der Teller durchstoßen wurde, auf den Trägern angeordnet werden.

Der Kerzenteller aus Aluminium besitzt vorzugsweise eine Dicke von 30 - 100 µm, besonders bevorzugt 48 - 68 µm. Bei geringeren Dicken ist das Aluminium nicht mehr gut auswalzbar, bei höheren Dicken kann es nicht mehr durchstochen werden.

Der Kerzenteller kann jedoch auch aus einem anderen feuerfesten Material bestehen. So können z.B. andere Metalle sowie Metalllegierungen, anorganische Materialien, feuerfeste Kunststoffe, feuerfeste Verbundwerkstoffe, keramische Materialien sowie Glas eingesetzt werden. Bevorzugte andere Metalle und Metalllegierungen sind Eisen bzw. Stahl, Kupfer und Zink sowie Bronze und Messing. Einsetzbare feuerfeste anorganische Materialien sind z.B. Siliciumcarbid und Aluminiumsilicate. Feuerfeste Kunststoffe sind z.B. thermoplastische Formmassen auf Basis von Polyphenylethern sowie handelsübliche Kunststoffe, denen Flammschutzmittel auf anorganischer Basis, halogenierte Flammschutzmittel, Organophosphor-Flammschutzmittel oder Stickstoff-bäsierende Flammschutzmittel zugesetzt wurden. Als feuerfeste Verbundwerkstoffe, d.h. Werkstoffe aus zwei oder mehr verbundenen Materialien, die in die Untergruppen der Teilchenverbundwerkstoffe, Faserverbundwerkstoffe, Schichtverbundwerkstoffe und Durchdringungsverbundwerkstoffe eingeteilt werden, können z.B. Hartmetalle, glasfaserverstärktes Glas und Faser-Kunststoff-Verbünde eingesetzt werden.

Für den Fall, dass der Kerzenteller für Anwendungen bestimmt ist, die ein Durchstoßen mit Befestigungsmaterial erfordern, wird eine entsprechende Auswahl aus den oben genannten Materialien getroffen.

Der Kerzenteller weist vorzugsweise eine zentrale Vertiefung auf. Diese Vertiefung kann zur Aufnahme des Dochthalters oder des restlichen Dochtes selbst nach dem Abbrennen dienen. Weiterhin kann die Vertiefung bei einer Kerze mit einem im wesentlichen in das Brennmaterial integrierten Kerzenteller dazu dienen, dass ein Stück des Kerzentellers in der Kerze von außen zu erkennen ist und somit die erfindungsgemäßen Kerzen von herkömmiichen unterschieden werden können.

Weiterhin kann der Kerzenteller eine zu der der Vertiefung gegenüberliegenden Seite des Tellers ausgestaltete erhöhte Umrandung aufweisen. Diese erhöht die Stabilität des Tellers und dient der Verbesserung der Haftung des Tellers im Kerzenkorpus. Weiterhin stellt ein derartiger Rand einen Schutz gegen Schnittverletzungen dar:

Der Kerzenteller kann jedoch auch mindestens eine Prägung aufweisen, um die Stabilität des Tellers und die Haftung des Tellers in der Kerze zu erhöhen. Weiterhin kann jede Prägung zusätzlich mit Einschnitten oder Einstanzungen versehen sein. Die Einschnitte oder Einstanzungen sind vorzugsweise winkelförmig oder halbmondförmig. Bevorzugt sind sie halbmondförmig, da sie so ein geringeres Verletzungspotential für den Handhabenden aufweisen. Durch die Einschnitte wird ein besserer Verbund zwischen Kerze und Kerzenteller gewährleistet. So bewirken die mit Einschnitten versehenen Prägungen des Kerzentellers eine Haftung zwischen dem Kerzenteller und dem Granulat. Auch beim Kerzengießen sind derartige Prägungen mit Einschnitten vorteilhaft, weil durch sie das flüssige Kerzenwachs hindurchtreten und dann erstarren kann, so daß ein inniger Verbund von Kerzenteller und der Kerzenmasse entsteht.

Die Prägungen, die mit Einschnitten versehen sein können, erstrecken sich vorzugsweise in Richtung der Umrandung, um so die Verletzungsgefahr an den hochstehenden Metallkanten zu minimieren.

Der Kerzenteller kann weiterhin Punktmarkierungen aufweisen, durch die Vorzugpositionen zum Durchstoß von Steckverbindematerial angegeben werden. Diese Punktmarkierungen können entweder farblich gekennzeichnet, eingeprägt, gebohrt oder gestanzt sein. Besonders bevorzugt sind die Punktmarkierungen gestanzt, da sie so ohne weiteren erforderlichen Arbeitsschritt bei der Stanzung des Kerzentellers eingebracht werden können. Sind die Punktmarkierungen eingeprägt, dann können die Punktmarkierungen identisch mit Positionen mit einer verminderten Schichtdicke des Kerzentellermaterials sein, so dass an diesen Positionen der Durchstoß des Steckverbindematerials vereinfacht erfolgen kann. Die gebohrten oder gestanzten Punktmarkierungen können kreis- oder halbmondförmig ausgestaltet sein. Bevorzugt sind sie halbmondförmig ausgestanzt, weil daraus ein geringeres Vertetzungsrisiko resultiert. Bei dem verwendeten Steckverbindematerial handelt es sich vorzugsweise um Steckstifte aus Metall oder Draht aus Metall.

Zur Veranschaulichung der Erfindung folgen beispielhaft Abbildungen 1 bis 3 mit einer Bezugszeichenliste.
1 Docht
2 Tauchwachs-Schicht
3 gepresster Kerzen-Rohling
4 Brandschutz-System (BSS)
   eingepresste Aluminium-Scheibe, Gebrauchs-Aluminium aus der Verpackungsindustrie
5 Schnitte
6 Ø BSS = Ø Kerzen-Rohling - 4mm

### Detail C

Im Dochtbereich befindet sich eine Prägung als Sichtsockel und Markierung, die durch das Egalisieren des Kerzenbodens sichtbar wird und somit ein erkennbares Sicherheitsmerkmal gegenüber dem verarbeitenden Gewerbe und/oder gegenüber privaten Selbstverarbeitern erkennbar wird.

### zu Detail D und D'

Die senkrecht geprägte Kante erhöht die Stabilität und dient der Haftung im Kerzen-Korpus; für größere Durchmesser sind zusätzlich durchgehende Schnitte in Winkelform bei der Prägung für eine Optimierung der Haftung am Boden des KerzenRohlings vorgesehen. Der durch diese Schnitte vorgezeichnete Winkel oder Halbmond kann aus der Ebene des Kerzentellers nach unten (Detail D) und/oder nach oben (Detail D') herausgebogen sein.

## Patentansprüche

1. Kerze, umfassend einen Docht (1), ein Brennmaterial (3), eine Tauchwachsschicht (2) und einen Kerzenteller (4), wobei der Kerzenteller (4) vor dem Aufbringen der Tauchwachsschicht (2) auf dem Kerzenrohling (3) angeordnet wird, **dadurch gekennzeichnet, dass** der Kerzenteller (4) aus einer im Bereich der Standfläche der Kerze angeordneten, in das Brennmaterial (3) integrierten Platte aus Aluminium besteht.

2. Kerze nach Anspruch 1, **dadurch gekennzeichnet, dass** die Platte kreisförmig ist und eine zentrale Vertlefung aufweist.

3. Kerze nach Anspruch 2, **dadurch gekennzeichnet, dass** der Kerzenteller (4) eine zu der der Vertiefung gegenüberliegenden Seite des Tellers ausgestaltete erhöhte Umrandung aufweist.

4. Kerze nach Anspruch 3, **dadurch gekennzeichnet dass** die Platte mindestens eine Prägung aufweist, wobei sich die Prägung beziehungsweise die Prägungen In Richtung der Umrandung erstrecken.

5. Kerze nach Anspruch 4, **dadurch gekennzeichnet, dass** die Prägung zusätzlich mit Einschnitten oder Einstanzungen versehen ist, wobei die Einschnitte oder Einstanzungen halbmondförmig sind.

6. Kerze nach Anspruch 1 oder 2, **dadurch gekennzeichnet, dass** der Kerzenteller (4) Punktmarkierungen zum Durchstoß für Steckverbindematerial aufweist und Punktmarklerungen halbmondförmige Einstanzungen darstellen.

7. Kerze nach einem oder mehreren der Ansprüche 1 bis 6, **dadurch gekennzeichnet, dass** das Aluminium eine Dicke von 30 bis 100 µm, vorzugsweise 48 bis 68 µm besitzt.

8. Kerze nach einem oder mehreren der Ansprüche 1 bis 7, **dadurch gekennzeichnet, dass** der Kerzenteller (4) durch Aufkleben angebracht ist.

## Claims

1. A candle comprising a wick (1), a fuel (3), a dip coating wax layer (2) and a candle dish (4), wherein the candle dish (4) is arranged on the candle blank (3) prior to the application of the dip coating wax layer (2), **characterized in that** the candle dish (4) consists of an aluminum plate, which is integrated into the fuel (3) in the region of the base of the candle.

2. The candle according to claim 1, **characterized in that** the plate is circular and has a central depression.

3. The candle according to claim 2, **characterized in that** the candle dish (4) has an elevated bordering which is configured to the side of the dish (4) opposing the depression.

4. The candle according to claim 3, **characterized in that** the plate has at least one embossment, the embossment or the embossments extending in the direction of the bordering.

5. The candle according to claim 4, **characterized in that** the embossment is additionally provided with incisions or punchings being crescent-shaped.

6. The candle according to claim 1 or 2, **characterized in that** the candle dish (4) has point markings to be penetrated by plug-in connector equipment and the point markings are crescent-shaped punchings.

7. The candle according to any one of claims 1 to 6, **characterized in that** the aluminum has a thickness of 30 to 100 µm, preferably of 48 to 68 µm.

8. The candle according to any one of claims 1 to 7, **characterized in that** the candle dish (4) is attached by adhesion.

## Revendications

1. Bougie comprenant une mèche (1), un combustible (3), une couche de cire d'immersion (2) et un plateau de bougie (4), le plateau de bougie (4) étant disposé sur la bougie préformée (3) devant l'application de la couche de cire d'immersion (2), **caractérisée en ce que** le plateau de bougie (4) consiste en une plaque d'aluminium disposée dans la région de la surface de support de la bougie et intégrée dans le combustible (3).

2. Bougie selon la revendication 1, **caractérisée en ce que** la plaque est de forme circulaire et présente un approfondissement central.

3. Bougie selon la revendication 2, **caractérisée en ce que** le plateau de bougie (4) présente un bord surélevé et formé à la face du plateau opposée à l'approfondissement.

4. Bougie selon la revendication 3, **caractérisée en ce que** la plaque présente au moins une empreinte, l'empreinte ou l'empreintes s'étendant dans la direction du bord.

5. Bougie selon la revendication 4, **caractérisée en ce que** l'empreinte est en outre pourvue des incisions ou découpages, les incisions ou découpages étant de forme de demi-lune.

6. Bougie selon la revendication 1 ou 2, **caractérisée en ce que** le plateau de bougie (4) présente des points de marquage pour la transperçage du matériel de connexion, et **en ce que** les points de marquage sont des découpages en forme de demi-lune.

7. Bougie selon l'une ou plusieurs des revendications 1 à 6, **caractérisée en ce que** l'aluminium à une épaisseur de 30 à 100 µm, de préférence de 48 à 68 µm.

8. Bougie selon l'une ou plusieurs des revendications 1 à 7, **caractérisée en ce que** le plateau de bougie (4) est fixé par collage.
